# EUROPÄISCHE PATENTSCHRIFT

(11) **EP 1 025 746 B1**
(45) Veröffentlichungstag und Bekanntmachung des Hinweises auf die Patenterteilung: **04.09.2002**
(21) Anmeldenummer: 99924760.4
(22) Anmeldetag: 01.04.1999
(51) Int. Cl.: H05B 41/298

(54) **SCHALTUNGSANORDNUNG ZUM BETRIEB VON MINDESTENS ZWEI ENTLADUNGSLAMPEN**
CIRCUIT FOR OPERATING AT LEAST TWO DISCHARGE LAMPS
CIRCUIT POUR FAIRE FONCTIONNER AU MOINS DEUX LAMPES A DECHARGE

(30) Priorität: 20.08.1998 DE 19837728
(43) Veröffentlichungstag der Anmeldung: 09.08.2000
(73) Patentinhaber: Patent-Treuhand-Gesellschaft für elektrische Glühlampen mbH, 81536 München (DE)
(72) Erfinder: KLIER, Jürgen, D-83301 Traunreut (DE)
(86) Internationale Anmeldenummer: DE9901010
(87) Internationale Veröffentlichungsnummer: WO00011916

(56) Entgegenhaltungen:
- EP-A- 0 681 414
- EP-A- 0 886 460
- WO-A-97/43879

## Beschreibung

Die Erfindung betrifft eine Schaltungsanordnung zum Betrieb von mindestens zwei Entladungslampen gemäß des Patentanspruchs 1.

### I. Stand der Technik

Die in der Offenlegungsschrift EP 0 753 987 A1 offenbarte Schaltungsanordnung weist einen Halbbrückenwechselrichter mit einer Abschaltungsvorrichtung auf, die den Halbbrückenwechselrichter im Falle eines anomalen Betriebszustandes ― beispielsweise bei zündunwilliger oder defekter Lampe - abschaltet. Die Abschaltungsvorrichtung besitzt einen Feldeffekttransistor, dessen Drain-Source-Strecke im Steuerkreis eines Halbbrückenwechselrichtertransistors angeordnet ist und den Steuerkreis zwischen einem niederohmigen und einem hochohmigen Zustand schaltet. Beim Auftreten eines anomalen Betriebszustandes erfolgt die Abschaltung synchron zur Sperrphase desjenigen Halbbrückenwechselrichtertransistors, in dessen Steuerkreis der Feldeffekttransistor angeordnet ist. Die Abschaltungsvorrichtung dieser Schaltungsanordnung schaltet zwar den Halbbrückenwechselrichter bei zündunwilliger Lampe zuverlässig ab, sie reagiert aber im allgemeinen zu unempfindlich auf das Auftreten des sogenannten Gleichrichteffektes der Entladungslampe, der nachstehend näher erläutert wird.

Eine mögliche Ausfallursache von Entladungslampen, insbesondere von Niederdruckentladungslampen, ist durch eine über die Lampenlebensdauer verminderte Elektronen-Emissionsfähigkeit der Lampenelektroden bedingt. Da der Verlust der Emissionsfähigkeit bei den beiden Lampenelektroden über die Lampenlebensdauer im allgemeinen unterschiedlich stark fortschreitet, hat sich am Lebensdauerende einer mit Wechselstrom betriebenen Entladungslampe für den Entladungsstrom durch die Entladungslampe eine Vorzugsrichtung ausgebildet. Die Entladungslampe entfaltet in diesem Fall eine stromgleichrichtende Wirkung. Dieser Effekt wird als Gleichrichteffekt der Entladungslampe bezeichnet. Durch das Auftreten des Gleichrichteffektes in der Entladungslampe wird die emissionsunfähige Lampenelektrode extrem erhitzt, so daß unzulässig hohe Temperaturen auftreten können, die sogar ein Schmelzen des Lampenkolbenglases bewirken können.

Außerdem verursacht der Gleichrichteffekt der Entladungslampe bei Entladungslampen, die an einem Halbbrückenwechselrichter betrieben werden, eine deutliche Abweichung des Spannungsabfalls an dem Koppelkondensator bzw. an den Koppelkondensatoren von dem Normalwert, der üblicherweise halb so groß ist wie der Wert der Eingangsspannung des Halbbrückenwechselrichters. Bei selbstschwingenden Halbbrückenwechselrichtern führt diese Abweichung des Spannungsabfalls an dem Koppelkondensator bzw. den Koppelkondensatoren dazu, daß die Schwingung des Halbbrückenwechselrichters gestoppt wird, weil die Versorgungsspannung eines der beiden Halbbrückenzweige in diesem Fall zu gering zur Aufrechterhaltung der Rückkopplung ist. Allerdings wird die Schwingung des Halbbrückenwechselrichters unmittelbar nach ihrer Unterbrechung durch die Startschaltung des Halbbrückenwechselrichters wieder in Gang gesetzt, wenn die Abschaltungsvorrichtung nicht getriggert wird. Dadurch wird die vom Gleichrichteffekt betroffene Entladungslampe nicht zuverlässig abgeschaltet, sondern flackert stattdessen.

Die Offenlegungsschrift EP 0 886 460 A1 beschreibt einen Halbbrückenwechselrichter zum Betrieb einer Entladungslampe mit einer Schaltung zur Detektion des Auftretens des Gleichrichteffekts in der Entladungslampe. Diese Schaltung überwacht den Spannungsabfall am Koppelkondensator.

Die Offenlegungsschrift WO 97/43879 offenbart ein Vorschaltgerät zum Betrieb einer Entladungslampe mit Mitteln zur Erkennung des Gleichrichtereffekts in der Entladungslampe.

Die Offenlegungsschrift EP 0 681 414 A2 beschreibt ein Vorschaltgerät zum Betrieb von Entladungslampen mit einem Wechselrichter und einer Schaltung, die das Auftreten einer Gleichspannungskomponente über den Lampenelektroden überwacht und die Oszillation des Wechselrichters gegebenenfalls unterbricht.

### II. Darstellung der Erfindung

Es ist die Aufgabe der Erfindung, eine verbesserte Schaltungsanordnung zum Betrieb von mindestens zwei Entladungslampen bereitzustellen, die die Nachteile des Standes der Technik nicht aufweist. Insbesondere soll die Schaltungsanordnung das Auftreten des Gleichrichteffektes in den mindestens zwei Entladungslampen erkennen und den Halbbrückenwechselrichter in diesem Fall dauerhaft abschalten oder zumindest eine Begrenzung der Spannung und/oder des Stromes im Lastkreis auf ungefährliche Werte gewährleisten.

Diese Aufgabe wird erfindungsgemäß durch die Merkmale des Patentanspruchs 1 gelöst. Besonders vorteilhafte Ausführungen der Erfindung sind in den Unteransprüchen beschrieben.

Wie bereits weiter oben erläutert, verursacht das Auftreten des Gleichrichteffektes in den Entladungslampen eine deutliche Abweichung des Spannungsabfalls an den Koppelkondensatoren von ihrem Normalwert, der halb so groß wie die Eingangsspannung des Halbbrückenwechselrichters ist. Mit Hilfe der Detektorschaltung wird das Auftreten des Gleichrichteffektes in den Entladungslampen detektiert, indem mit ihrer Hilfe Abweichungen des Spannungsabfalls an den Koppelkondensatoren von ihrem Sollwert festgestellt werden, wobei ein Koppelkondensator dem jeweils anderen Koppelkondensator als Referenzspannungsquelle dient, und ein entsprechendes Ausgangssignal erzeugt und der Ansteuerungsvorrichtung des Halbbrückenwechselrichters zugeführt wird, um entweder den Halbbrückenwechselrichter abzuschalten oder beispielsweise durch eine Frequenzanhebung die Spannung und/oder den Strom im Lastkreis auf ungefährliche Werte herunterzuregeln. Um den Halbbrückenwechselrichter beim Auftreten eines anomalen Betriebszustandes, das heißt bei defekter Lampe oder bei Vorliegen eines sonstigen Störfalles, abschalten zu können, weist die Ansteuerungsvorrichtung vorteilhafterweise eine Abschaltungsvorrichtung auf, der das Ausgangssignal der Detektorschaltung zugeführt wird.

Vorteilhafterweise besteht die Detektorschaltung zumindest aus zwei Transistoren und einem Spannungsteiler. Bei den Transistoren handelt es sich vorteilhafterweise um pnp-Bipolartransistoren. Der Spannungsteiler der Detektorschaltung weist vorteilhafterweise einen ersten und einen zweiten Anschluß sowie einen ersten und einen zweiten Mittenabgriff auf, wobei der erste Anschluß mit dem mindestens einen Koppelkondensator und der zweite Anschluß mit der Referenzspannungsquelle verbunden ist, und wobei der erste Mittenabgriff mit dem Emitter des ersten pnp-Transistor und der Basis des zweiten pnp-Transistors verbunden ist, während der zweite Mittenabgriff an den Emitter des zweiten pnp-Transistors und an die Basis des ersten pnp-Transistors angeschlossen ist. Die Kollektoranschlüsse der pnp-Transistoren sind vorteilhafterweise mit dem Spannungsausgang der Detektorschaltung verbunden.

### III. Beschreibung der bevorzugten Ausführungsbeispiele

Nachstehend wird die Erfindung anhand mehrerer Ausführungsbeispiele erläutert. Es zeigen:
- Figur 1: eine schematische Schaltskizze eines ersten Ausführungsbeispiels der erfindungsgemäßen Schaltungsanordnung zum Betrieb zweier, parallel geschalteter Leuchtstofflampen
- Figur 2: eine schematische Schaltskizze der Detektorschaltung gemäß eines zweiten Ausführungsbeispiels der Erfindung für den Betrieb von mehr als zwei Lampen

Das erste Ausführungsbeispiel (Figur 1) beschreibt die Anwendung der Erfindung auf eine Schaltungsanordnung zum Betrieb von zwei parallel geschalteten Leuchtstofflampen LP3, LP4. Diese Schaltungsanordnung besitzt zwei als Halbbrückenwechselrichter miteinander verschaltete npn-Transistoren Q30, Q31, deren Steuerelektroden mit der Ansteuerungsvorrichtung A3 des Halbbrückenwechselrichters verbunden sind. Der Halbbrückenwechselrichter Q30, Q31 bezieht seine Eingangsoder Versorgungsspannung über die Gleichspannungsanschlüsse j30, j33. Der Gleichspannungsanschluß j33 liegt auf Massepotential und an dem Gleichspannungsanschluß j30 wird eine Spannung von ungefähr +400 V bereitgestellt. Diese Eingangs- oder Versorgungsspannung wird in bekannter Weise, beispielsweise mit Hilfe eines vorgeschalteten, in den Figuren nicht abgebildeten Hochsetzstellers aus der gleichgerichteten Netzwechselspannung erzeugt.

Die Ansteuerungsvorrichtung A3 des Halbbrückenwechselrichters Q30, Q31 ist als integrierter Schaltkreis ausgeführt, der den Schalttakt der Transistoren Q30, Q31 bestimmt. An den Mittenabgriff M30 des Halbbrückenwechselrichters Q30, Q31 sind zwei parallel geschaltete, als Serienresonanzkreise ausgebildete Lastkreise angeschlossen. Beide Lastkreise weisen jeweils eine Resonanzinduktivität L3 bzw. L4, einen Resonanzkondensator C30 bzw. C31 und eine Leuchtstofflampe LP3 bzw. LP4 auf. An beide Lastkreise ist jeweils ein Koppelkondensator C32 bzw. C33 angeschlossen. An beiden Koppelkondensatoren C32, C33 liegt im Idealfall die halbe Versorgungsspannung U/2 des Halbbrückenwechselrichters Q30, Q31 an. Die Potentiale an den Abgriffen M31, M32 betragen also im Idealfall U/2, das heißt ungefähr +200 V. An die Abgriffe M31 und M32 ist jeweils ein Spannungseingang einer aus den Spannungsteilerwiderständen R30, R31, R32 und den pnp-Transitoren Q32, Q33 bestehenden Detektorschaltung angeschlossen. Der Spannungsausgang dieser Detektorschaltung wird von den miteinander verbundenen Kollektoren der pnp-Transistoren Q32, Q33 gebildet. Er ist mit der Ansteuerungsschaltung A3 des Halbbrückenwechselrichters Q30, Q31 verbunden. Der erste Mittenabgriff j31 des Spannungsteilers R30, R31, R32 ist mit dem Emitter des ersten pnp-Transistors Q32 und mit der Basis des zweiten pnp-Transistors Q33 verbunden, während sein zweiter Mittenabgriff j32 mit dem Emitter des zweiten pnp-Transistors Q33 und der Basis des ersten pnp-Transistors Q32 verbunden ist. Die Detektorschaltung des ersten Ausführungsbeispiels überwacht den Spannungsabfall an beiden Koppelkondensatoren C32 und C33, indem ein Koppelkondensator C32 bzw. C33 dem jeweils anderen Koppelkondenator C33 bzw. C32 als Referenzspannungsquelle dient.

Tritt beispielsweise bei der ersten Lampe LP3 der Gleichrichteffekt auf, so daß der Spannungsabfall am ersten Koppelkondensator C32 um mehr als 100 V von dem Idealwert U/2 = 200 V abweicht und beispielsweise mehr als 300 V beträgt, so wird der erste pnp-Transistoren Q32 durchgeschaltet. Am anderen Koppelkondensator C33, der in diesem Fall als Referenzspannungsquelle dient, liegt nämlich im Idealfall immer noch die halbe Versorgungsspannung U/2 = 200 V des Halbbrückenwechselrichters Q30, Q31 an. Sinkt die Spannung am ersten Koppelkondensator C32 auf einen Wert unterhalb von 100 V, so wird der zweite pnp-Transistor Q33 durchgeschaltet.

Tritt hingegen bei der zweiten Lampe LP4 der Gleichrichteffekt auf, so wird der Spannungsabfall am zweiten Koppelkondnesator C33 von dem Idealwert U/2 = 200 V abweichen. Steigt beispielsweise der Spannungsabfall am zweiten Koppelkondensator C33 auf mehr als 300 V an, so wird der zweite pnp-Transistor Q33 durchgeschaltet. Am ersten Koppelkondensator C32, der in diesem Fall als Referenzspannungsquelle dient, liegt nämlich im Idealfall immer noch die halbe Versorgungsspannung U/2 = 200 V des Halbbrückenwechselrichters Q30, Q31 an. Sinkt die Spannung am zweiten Koppelkondensator C33 aber auf einen Wert unterhalb von 100 V, so wird der erste pnp-Transistor Q32 durchgeschaltet.

In allen vorgenannten Fällen, in denen einer der beiden pnp-Transistoren Q32 oder Q33 durchgeschaltet wird, erzeugt die Detektorschaltung an ihrem Spannungsausgang ein Ansteuerungssignal für die Ansteuerungsvorrichtung A3 des Halbbrückenwechselrichters Q30, Q31, das vorzugsweise zur Abschaltung des Halbbrückenwechselrichters Q30, Q31 verwendet wird. Für den unwahrscheinlichen Fall, daß der Gleichrichteffekt bei beiden Lampen LP3, LP4 gleichzeitig auftritt, funktioniert die

Detektorschaltung des ersten Ausführungsbeispiels allerdings nicht. Eine geeignete Dimensionierung der beim ersten Ausführungsbeispiel verwendeten Bauteile ist in Tabelle 1 angegeben.

Figur 2 zeigt eine Detektorschaltung mit drei Spannungseingängen E1, E2, E3 für eine Schaltungsanordnung mit einem Halbbrückenwechselrichter, an dessen Mittenabgriff drei parallel geschaltete Lastkreise angeschlossen sind. Jeder der Spannungseingänge E1, E2, E3 ist mit dem auf positiven Potential liegenden Anschluß des Koppelkondensators eines der Lastkreise verbunden. Diese Detektorschaltung vergleicht den Spannungsabfall an den Koppelkondensatoren der drei Lastkreise miteinander. Sie arbeitet vollkommen analog zu der Detektorschaltung des ersten Ausführungsbeispiels. Die in Figur 2 abgebildete Detektorschaltung besteht aus drei pnp-Transistoren Q42, Q43, Q44, drei Basis-Emitter-Widerständen R41, R43, R45 und drei Vorwiderständen R40, R42, R44. Die miteinander verbundenen Kollektoren der pnp-Transistoren Q42, Q43, Q44 bilden den Spannungsausgang der Detektorschaltung.

Wird beispielsweise das Potential am Eingang E1 bzw. E2 bzw. E3 gegenüber dem Potential an den anderen beiden Eingängen über die Ansprechschwelle hinaus angehoben, so schaltet der Transistor Q44 bzw. Q42 bzw. Q43 durch. Wird das Potential am Eingang E1 bzw. E2 bzw. E3 gegenüber dem Potential an den anderen beiden Eingängen über die Ansprechschwelle hinaus abgesenkt, so schaltet der Transistor Q42 bzw. Q43 bzw. Q44 durch. In allen vorgenannten Fällen entsteht am Spannungsausgang der Detektorschaltung ein Ansteuerungssignal für die Ansteuerungsvorrichtung des Halbbrückenwechselrichters. Diese Detektorschaltung läßt sich durch Anfügen weiterer pnp-Transistoren und Basis-Emitter-Widerstände sowie weiterer Vorwiderstände auch auf mehr als drei parallel geschaltete Lastkreise anpassen.

Die Erfindung beschränkt sich nicht auf die oben näher erläuterten Ausfüphrungsbeispiele. Beispielsweise können die pnp-Transistoren der Detektorschaltungen auch durch Feldeffekttransistoren mit ähnlicher Strom-Spannungskennlinie ersetzt werden. Anstelle von pnp-Transistoren können für die Detektorschaltung aber auch npn-Transistoren verwendet werden. Es muß dann nur mit geeigneten Mitteln sichergestellt werden, daß die Ansteuerungsvorrichtung des Halbbrückenwechselrichters von der Detektorschaltung mit Steuersignalen der richtigen Polarität beaufschlagt wird.

**Tabelle 1:**

| Dimensionierung der elektrischen Bauteile gemäß des ersten Ausführungsbeispiels | |
|---|---|
| L3, L4 | 1,6 mH |
| C30, C31 | 7,5 nF |
| C32, C33 | 68 nF |
| R30, R32 | 390 kΩ |
| R31 | 4,7 kΩ |
| Q32, Q33 | BF421 |

## Patentansprüche

1. Schaltungsanordnung zum Betrieb von mindestens zwei parallel geschalteten Entladungslampen, wobei die Schaltungsanordnung folgende Merkmale aufweist:
- einen Halbbrückenwechselrichter (Q30, Q31) mit mindestens zwei daran angeschlossenen, parallel geschalteten und als Serienresonanzkreise ausgebildeten Lastkreisen (L3, C30, LP3; L4, C31, LP4),
- jeweils einen Koppelkondensator (C32, C33) für die mindestens zwei parallel geschalteten Lastkreise (L3, C30, LP3; L4, C31, LP4), wobei jeder Koppelkondensator jeweils mit einem Lastkreis verbunden ist,
- eine Ansteuerungsvorrichtung (A3) für den Halbbrückenwechselrichter (Q30, Q31),
- die Lastkreise (L3, C30, LP3; L4, C31, LP4) Anschlüsse für mindestens eine Entladungslampe (LP3, LP4) aufweisen, und
- eine Detektorschaltung zum Vergleichen des Spannungsabfalls an den Koppelkondensatoren (C32, C33) mit einer Referenzspannung und zur Erzeugung eines Ausgangssignals zur Ansteuerung des Halbbrückenwechselrichters (Q30, Q31), wobei die Detektorschaltung aus Spannungsteilerwiderständen (R30-R32; R40-R45) und mindestens zwei Transistoren (Q32, Q33; Q42-Q44) besteht, die derart verbunden sind, dass die Detektorschaltung den Spannungsabfall an den Koppelkondensatoren (C32, C33) überwacht, indem ein Koppelkondensator (C33) dem jeweils anderen Koppelkondensator (C32) bzw. den anderen Koppelkondensatoren als Referenzspannungsquelle dient.

2. Schaltungsanordnung nach Anspruch 1, **dadurch gekennzeichnet, dass** die Transistoren (Q32, Q33; Q42-Q44) Bipolar-Transistoren sind und
- Die Kollektoren der Transistoren (Q32, Q33; Q42-Q44) miteinander verbunden sind und den Ausgang der Detektorschaltung bilden,
- Die Basis eines ersten Transistors (Q32; Q42) über einen ersten Vorwiderstand (R32; R40) mit dem auf positiven Potential liegenden Anschluss (M32; E1) eines ersten Koppelkondensators (C33) verbunden ist,
- Die Basis des ersten Transistors (Q32; Q42) über einen Basis-Emitter-Widerstand (R31; R41) mit dem Emitter des ersten Transistors (Q32; Q42) verbunden ist,
- Der Emitter des ersten Transistors (Q32; Q42) über einen zweiten Vorwiderstand (R30; R42) mit dem auf positiven Potential liegenden Anschluss (M31; E2) eines zweiten Koppelkondensators (C32) verbunden ist,
- Die Basis eines zweiten Transistors (Q33; Q43) über den zweiten Vorwiderstand (R30; R42) mit dem auf positiven Potential liegenden Anschluss (M31; E2) des zweiten Koppelkondensators (C32) verbunden ist,
- Die Basis des zweiten Transistors (Q33; Q43) über einen Basis-Emitter-Widerstand (R31; R43) mit dem Emitter des zweiten Transistors (Q33; Q43) verbunden ist, und
- Der Emitter des zweiten Transistors (Q33; Q43) über den ersten Vorwiderstand (R32) mit dem auf positiven Potential liegenden Anschluss (M32) des ersten Koppelkondensators (C33) oder über einen weiteren Vorwiderstand (R44) mit dem auf positiven Potential liegenden Anschluss (E3) eines weiteren Koppelkondensators verbunden ist.

## Claims

1. Circuit arrangement for operating at least two parallel-connected discharge lamps, the circuit arrangement having the following features:
- a half-bridge inverter (Q30, Q31) with at least two load circuits (L3, C30, LP3; L4, C31, LP4) which are connected thereto, connected in parallel and designed as series resonant circuits,
- in each case a coupling capacitor (C32, C33) for the at least two parallel-connected load circuits (L3, C30, LP3; L4, C31, LP4), each coupling capacitor being respectively connected to a load circuit,
- a drive device (A3) for the half-bridge inverter (Q30, Q31),
- the load circuits (L3, C30, LP3; L4, C31, LP4) have terminals for at least one discharge lamp (LP3, LP4) and
- a detector circuit for comparing the voltage drop across the coupling capacitors (C32, C33) with a reference voltage, and for generating an output signal for driving the half-bridge inverter (Q30, Q31), the detector circuit comprising voltage divider resistors (R30-R32; R40-R45) and at least two transistors (Q32, Q33; Q42-Q44), which are connected in such a way that the detector circuit monitors the voltage drop across the coupling capacitors (C32, C33) by virtue of the fact that one coupling capacitor (C33) serves the respective other coupling capacitor (C32) or the other coupling capacitors as reference voltage source.

2. Circuit arrangement according to Claim 1, **characterized in that** the transistors (Q32, Q33; Q42-Q44) are bipolar transistors, and
- the collectors of the transistors (Q32, Q33; Q42-Q44) are connected to one another and form the output of the detector circuit,
- the base of a first transistor (Q32; Q42) is connected via a first series resistor (R32; R40) to the terminal (M32; E1), lying at positive potential, of a first coupling capacitor (C33),
- the base of the first transistor (Q32; Q42) is connected via a base-emitter resistor (R31; R41) to the emitter of the first transistor (Q32; Q42),
- the emitter of the first transistor (Q32; Q42) is connected via a second series resistor (R30; R42) to the terminal (M31; E2), lying at positive potential, of a second coupling capacitor (C32),
- the base of a second transistor (Q33; Q43) is connected via the second series resistor (R30; R42) to the terminal (M31; E2), lying at positive potential, of the second coupling capacitor (C32),
- the base of the second transistor (Q33; Q43) is connected via a base-emitter resistor (R31; R43) to the emitter of the second transistor (Q33; Q43), and
- the emitter of the second transistor (Q33; Q43) is connected via the first series resistor (R32) to the terminal (M32), lying at positive potential, of the first coupling capacitor (C33) or via a further series resistor (R44) to the terminal (E3), lying at positive potential, of a further coupling capacitor.

## Revendications

1. Montage pour faire fonctionner au moins deux lampes à décharge montées en parallèle, le montage comportant les caractéristiques suivantes :
- un onduleur (Q30, Q31) à demi-pont comportant au moins deux circuits (L3, C30, LP3 ; L4, C31, LP4) de charge qui y sont raccordés, qui sont montés en parallèle et qui sont réalisés en circuit résonant série,
- respectivement un condensateur (C32, C33) de couplage pour les au moins deux circuits (L3, C30, LP3 ; L4, C31, LP4) de charge montés en parallèle, chaque condensateur de couplage étant relié respectivement à un circuit de charge,
- un dispositif (A3) de commande pour l'onduleur (Q30, Q31) en demi-pont,
- les circuits (L3, C30, LP3 ; L4, C31, LP4) de charge comportent des bornes pour au moins une lampe (LP3, LP4) à décharge, et
- un circuit de détection pour comparer la baisse de tension sur les condensateurs (C32, C33) de couplage à une tension de référence et pour produire un signal de sortie pour commander l'onduleur (Q30, Q31) à demi-pont, le circuit de détection étant constitué de résistances (R30 à R32 ; R40 à R45) formant diviseur de tension et d'au moins deux transistors (Q32, Q33 ; Q42 à Q44) qui y sont reliés de telle manière que le circuit de détection surveille la chute de tension sur les condensateurs (C32, C33) de couplage du fait qu'un condensateur (C33) de couplage sert de source de tension de référence à respectivement l'autre condensateur (C32) de couplage ou aux autres condensateurs de couplage.

2. Montage suivant la revendication 1, **caractérisé en ce que** les transistors (Q32, Q33 ; Q42 à Q44) sont des transistors bipolaires et **en ce que**
- les collecteurs des transistors (Q32, Q33 ; Q42 à Q44) sont reliés les uns aux autres et forment la sortie du circuit de détection,
- la base d'un premier transistor (Q32 ; Q42) est reliée par l'intermédiaire d'une première résistance (R32 ; R40) série à la borne (M32 ; E1) se trouvant à un potentiel positif d'un premier condensateur (C33) de couplage,
- la base du premier transistor (Q32 ; Q42) est reliée par l'intermédiaire d'une résistance (R31 ; R41) base-émetteur à l'émetteur du premier transistor (Q32 ; Q42),
- l'émetteur du premier transistor (Q32 ; Q42) est relié par l'intermédiaire d'une deuxième résistance (R30 ; R42) série à la borne (M31 ; E2) se trouvant à un potentiel positif d'un deuxième condensateur (C32) de couplage,
- la base d'un deuxième transistor (Q33 ; Q43) est reliée par l'intermédiaire de la deuxième résistance (R30 ; R42) série à la borne (M31 ; E2) se trouvant à un potentiel positif du deuxième condensateur (C32) de couplage,
- la base du deuxième transistor (Q33 ; Q43) est reliée par l'intermédiaire d'une résistance (R31 ; R43) base-émetteur à l'émetteur du deuxième transistor (Q33 ; Q43), et
- l'émetteur du deuxième transistor (Q33 ; Q43) est relié par l'intermédiaire de la première résistance (R32) série à la borne (M32) se trouvant à un potentiel positif du premier condensateur (C33) de couplage ou par l'intermédiaire d'une résistance (R44) série supplémentaire à la borne (E3) se trouvant à un potentiel positif d'un condensateur de couplage supplémentaire.
